# EUROPÄISCHE PATENTSCHRIFT

(11) **EP 0 203 281 B1**
(45) Veröffentlichungstag und Bekanntmachung des Hinweises auf die Patenterteilung: **16.08.1989**
(21) Anmeldenummer: 86102915.5
(22) Anmeldetag: 05.03.1986
(51) Int. Cl.: B41F 7/32

(54) **Wasserkasten für ein Feuchtwerk einer Offset-Rotationsdruckmaschine**
Water duct for the damping device of an offset printing machine
Réservoir d'eau pour le dispositif de mouillage d'une machine à imprimer offset

(30) Priorität: 30.05.1985 DE 3519294
(43) Veröffentlichungstag der Anmeldung: 03.12.1986
(73) Patentinhaber: Koenig & Bauer Aktiengesellschaft, 97080 Würzburg (DE)
(72) Erfinder: Wieland, Erich Georg, D-8700 Würzburg (DE)

(56) Entgegenhaltungen:
- DE-A- 3 211 294
- DE-B- 1 611 322
- FR-A- 1 518 171
- GB-A- 2 082 972
- US-A- 4 497 250

## Beschreibung

Die Erfindung betrifft einen Wasserkasten für ein Feuchtwerk einer Offset-Rotationsdruckmaschine gemäß dem Oberbegriff des Patentanspruchs 1.

Derartige Einrichtungen in Feuchtwerken von Offset-Rotationsdruckmaschinen sind in verschiedenen Bauarten bekannt. Die US-PS 3 045 592 zeigt einen Wasserkasten mit einem Wehr zur Regulierung eines Feuchtflüssigkeitsstandes. Das Wehr ist mit Ausnehmungen, die ein Leerlaufen des Wasserkastens ermöglichen, ausgerüstet.

DieDE-B-1 611 322 zeigt einen Wasserkasten mit einem höhenverstellbaren Ablaufstutzen. Eine Vorrichtung zum Auffangen des aus dem Ablaufstutzen herausfließenden Feuchtmittels ist nicht vorgesehen.

Die FR-A-1 518 171 zeigt einen Wasserkasten, der mittels eines Wehrs in zwei Kammern aufgeteilt ist. Eine Kammer weist einen Ablauf, die andere einen Zulauf auf. Ab- und Zulauf des Wasserkastens sind mittels Schläuchen mit einem gemeinsamen Pumpbehälter verbunden.

Es ist aber auch bekannt, daß Duktorwalzen Papierabrieb in den Wasserkasten fördern. Dieser Papierabrieb setzt sich am Boden des Wasserkastens als Schlamm ab. Um diesen Schlamm zu entfernen, muß der Wasserkasten zum Reinigen ausgebaut werden. Hierzu müssen in nachteiliger Weise Zu- und Ablaufschläuche demontiert werden, was zu längeren Maschinenstillstandzeiten führt.

Der Erfindung liegt die Aufgabe zugrunde, einen Wasserkasten für ein Feuchtwerk einer Offset-Rotationsdruckmaschine zu schaffen, der ohne ein Lösen von Schläuchen oder Rohren aus der Maschine herausgenommen werden kann.

Die Aufgabe wird erfindungsgemäß durch den kennzeichnenden Teil des Patentanspruchs 1 gelöst.

Die mit der Erfindung erzielbaren Vorteile bestehen insbesondere darin, daß kurze prozeß-, produktions-, oder maschinenbedingte Stillstände zur Reinigung des Wasserkastens genutzt werden Können. Da der Wasserkasten mit erfindungsgemäß gestalteten Wehren ausgestattet ist, hat die Oberflächenspannung der Feuchtflüssigkeit keinen Einfluß auf die gleichmäßige Strömung der Feuchtflüssigkeit im Wasserkasten. Dies führt zu einem gleichmäßigen Überlaufen der Wehre und damit zu einem gleichmäßigen Ablaufen der Feuchtflüssigkeit aus dem Wasserkasten.

In besonders vorteilhafter Weise kann ein Luftstau in der Abflußleitung und ein dadurch verursachtes Überlaufen des Wasserkastens auf einfache Weise vermieden werden.

Eine Ausführung der Erfindung ist in der Zeichnung dargestellt und wird im folgenden näher beschrieben. Es zeigen:
Fig. 1 eine Seitenansicht des aufgeschnittenen, erfindungsgemäßen Wasserkastens,
Fig. 2 eine Draufsicht des Wasserkastens nach Fig. 1.

Ein Wasserkasten 1 einer Offset-Rotationsdruckmaschine besteht aus einer Vorderwand 2, einer linken Seitenwand 3, einer Rückwand 4, einer rechten Seitenwand 6 und einem Boden 7. Die Wände 2, 3, 4 und 6 haben alle eine gleiche Höhe k bezogen auf den Boden 7. Die Wände 2, 3 und 6 stehen senkrecht auf dem Boden 7. Ein Öffnungswinkel ß zwischen der Rückwand 4 und dem Boden 7 beträgt z. B. 135 °. In einer linken vorderen Ecke 8, die durch die Wände 2 und 3 gebildet wird, weist der Wasserkasten 1 im Boden 7 ein kreisrundes Loch 9 auf. Ein Ablaufstutzen 11, der mit einer Innenfläche 12 des Bodens 7 bündig abschließt, ist in das Loch 9 eingeschweißt. Der Ablaufstutzen 11 besteht aus einem ca. 15 mm langen Rohrstück 20 x 1. Parallel zu der Vorderwand 2 ist in einem Abstand a zur Vorderwand 2 ein, sich über eine gesamte Länge des Wasserkastens 1 erstreckendes, senkrechtes Auslaufwehr 13 angebracht.

Ein oberer Teil 14 des Auslaufwehrs 13 ist zur Vorderwand 2 hin in einem Winkel a von z.B. 45° abgewinkelt. In seinem oberen Teil 14 weist das Auslaufwehr 13 halbkreisförmige Ausnehmungen 16 auf, die voneinander einen Abstand b haben. In einem geringen Abstand c vom Boden 7 weist das Auslaufwehr 13 eine Mehrzahl von Ablauflöchern 17 auf. Parallel zum Auslaufwehr 13 ist in einem Abstand d (ca. 8 cm) vom Auslaufwehr 13 ein Einlaufwehr 18 angebracht, das sich über die gesamte Länge des Wasserkastens 1 erstreckt. Das Einlaufwehr 18 steht senkrecht auf dem Boden 7, wobei ein oberer Teil 19 des Einlaufwehrs 18 zur Rückwand 4 hin in einem Winkel a von z.B. 45° abgewinkelt ist. An einem oberen Teil 19 weist das Einlaufwehr 18 eine Mehrzahl von halbkreisförmigen Ausnehmungen 21 auf, die zueinander einen Abstand e (ca. 20 cm) haben. In einem geringen Abstand f vom Boden 7 des Wasserkasten 1 weist das Einlaufwehr 18 eine Mehrzahl kleiner Ablauflöcher 22 auf.

Eine Höhe g des Einlaufwehrs 18 ist größer als eine Höhe h des Auslaufwehrs 13 und kleiner als die Höhe k der Wände 2, 3, 4 und 6.

Die Wände 3 und 6 sind über den Boden 7 hinaus nach unten hin verlängert und weisen jeweils vorne an ihrer Unterkante je eine hakenförmige Aufnahme 23, 24 auf. Mittels der Aufnahmen 23 und 24 wird der Wasserkasten 1 an in Seitengestellen 26 und 27 der Machine befestigten Bolzen 28, 29 eingehängt. Hinten stützt sich der Wasserkasten 1 über seine nach unten verlängerten Wände 3 und 6 auf je einem in den Seitengestellen 26 bzw. 27 befestigten Bolzen 31 bzw. 32 ab.

Ein rohrförmiger Zulauf 33 für eine Feuchtflüssigkeit ist am linken Seitengestell 26 befestigt. Eine Öffnung 34 des Zulaufs 33 befindet sich über dem Wasserkasten 1 zwischen dem Einlaufwehr 18 und der Rückwand 4. Dicht unterhalb des Ablaufstutzens 11 ist koaxial zum Ablaufstutzen 11 und in einem Abstand m von ihm ein Trichter 39 angeordnet. Der Trichter 39 ist in ein gestellfestes Ablaufrohr 36 eingesteckt. Das Ablaufrohr 36 ist an einer gesteilfesten Traverse 37 befestigt.

Der Trichter 39 ist so gestaltet, daß sein kleinster Ablaufquerschnitt größer ist als ein größter Auslaufquerschnitt des Ablaufstutzens 11.

Aus dem Zulauf 33 fließt eine Feuchtflüssigkeit zwischen dem Einlaufwehr 18 und der Rückwand 4 in den Wasserkasten 1 ein. Da ein Querschnitt des Zulaufs 33 größer ist als eine Summe der Querschnitte aller Ablauflöcher 22 im Einlaufwehr 18, staut sich die Feuchtflüssigkeit vor diesem auf, bis sie die Oberkante erreicht hat. Die Feuchtflüssigkeit fließt über Ausnehmungen 21 des Einlaufwehrs 18 in einen Raum zwischen dem Einlaufwehr 18 und dem Auslaufwehr 13 ab und staut sich vor diesem bis zu dessen Oberkante auf. Die über die Ausnehmungen 16 des Auslaufwehrs 13 abfließende Feuchtflüssigkeit läuft durch den Ablaufstutzen 11 aus dem Wasserkasten 1 ab und wird über den Trichter 39 dem Ablaufrohr 36 zugeführt. Über das Ablaufrohr 36 fließt die Feuchtflüssigkeit zu einer handelsüblichen Feuchtflüssigkeitsumwälzanlage und von dort über Zuleitungsrohre und Zulauf 33 wieder in den Wasserkasten 1. Wird die Zufuhr von Feuchtflüssigkeit gestoppt, fließt die Feuchtflüssigkeit über die Ablauflöcher 17 und 22 und den Ablaufstutzen 11 aus dem Wasserkasten 1 ab. Der leere Wasserkasten 1 kann bequem und ohne Zuhilfenahme von Werkzeug aus dem Feuchtwerk einer Druckmaschine entnommen werden.

### Teileliste

1. Wasserkasten
2. Vorderwand
3. Seitenwand, linke
4. Rückwand
5. -
6. Seitenwand, rechte
7. Boden
8. Ecke, vordere, linke
9. Loch
10. -
11. Ablaufstutzen
12. Innenfläche
13. Auslaufwehr
14. Teil, oberer (13)
15. -
16. Ausnehmungen
17. Ablauflöcher
18. Einlaufwehr
19. Teil, oberer (18)
20. -
21. Ausnehmungen
22. Ablauflöcher
23. Aufnahme, linke
24. Aufnahme rechte
25. -
26. Seitengestell, linkes
27. Seitengestell, rechtes
28. Bolzen
29. Bolzen
30. -
31. Bolzen
32. Bolzen
33. Zulauf
34. Öffnung
35. -
36. Ablaufrohr
37. Traverse
38. Öffnung, obere
39. Trichter
40. -
41.
42.
43.
44.
45.
46.
47.
48.
49.
50.

## Patentansprüche

1. Wasserkasten (1) für ein Feuchtwerk einer Offset-Rotationsdruckmaschine mit einem Ablaufstutzen (11), dadurch gekennzeichnet, daß direkt unterhalb des Ablaufstutzens (11) und von ihm räumlich getrennt, ein maschinengestellfester und mit einem Feuchtwasserablaufsystem (36) verbundener Trichter (39) vorgesehen ist.

2. Wasserkasten nach Anspruch 1, dadurch gekennzeichnet, daß eine kleinste Trichteröffnung einen größeren Durchmesser aufweist als ein Auslaufquerschnitt des Ablaufstutzens (11).

3. Wasserkasten nach den Ansprüchen 1 und 2, dadurch gekennzeichnet, daß Wehre (13, 18) vorgesehen sind, die in ihrem oberen Teil (14, 19) halbkreisförmige Ausnehmungen (16, 21) aufweisen.

## Claims

1. Water duct (1) for a damping unit of an offset rotary printing machine, having a draining connection piece (11), characterized in that there is provided, directly below the draining connection piece (11) and spaced therefrom, a funnel (39) which is fixed to the frame of the machine and connected to a damping water draining system (36).

2. Water duct according to Claim 1, characterized in that the smallest funnel opening has a larger cross-section than the outlet cross-section of the draining connection piece (11).

3. Water duct according to Claims 1 and 2, characterized in that weirs (13, 18) are provided which have in their upper part (14, 19) semi-circular cut-outs (16, 21).

## Revendications

1. Réservoir d'eau (1) pour un dispositif de mouillage d'une machine à imprimer offset avec une tubulure d'évacuation (11 caractérisé en ce que, directement en-dessous de la tubulure d'évacuation ( 11 ), et spatialement séparé de ce dernier, est prévu un entonnoir (39), fixe par rapport au bâti de la machine et relié à un système d'évacuation du liquide de mouillage (36).

2. Réservoir d'eau selon la revendication 1, caractérisé en ce que l'ouverture minimale de l'entonnoir présente un diamètre supérieur à la section de sortie de la tubulure d'évacuation (11).

3. Réservoir d'eau selon les revendications 1 et 2, caractérisé en ce que sont prévus des déversoirs (13, 18) qui, à leur partie supérieure (14, 19) présentent des évidements semi-circulaires (16, 21).
